# EUROPÄISCHE PATENTSCHRIFT

(11) **EP 4 269 728 B1**
(45) Veröffentlichungstag und Bekanntmachung des Hinweises auf die Patenterteilung: **05.11.2025**
(21) Anmeldenummer: 23162902.3
(22) Anmeldetag: 20.03.2023
(51) Int. Cl.: E05B 27/00

(54) **SCHLIESSZYLINDER**
LOCKING CYLINDER
CYLINDRE DE FERMETURE

(30) Priorität: 28.03.2022 DE 102022203009
(43) Veröffentlichungstag der Anmeldung: 01.11.2023
(73) Patentinhaber: Aug. Winkhaus SE, 48291 Telgte (DE)
(72) Erfinder: Schnecking, Marc, 48324 Sendenhorst (DE); Rasecke, Marc, 49536 Lienen (DE)

(56) Entgegenhaltungen:
- EP-A2- 0 237 172
- EP-A2- 2 685 030
- EP-B1- 2 494 131
- IT-A1- 201800 003 996
- US-A- 5 640 865

## Beschreibung

Die Erfindung betrifft einen Schließzylinder für einen Schlüssel mit einem in einem Gehäuse bewegbaren Kern, mit einem im Kern angeordneten Schließkanal zur Aufnahme eines Schaftes eines Schlüssels, mit von Schließausnehmungen des Schlüssels bewegbaren Sperrelementen zur wahlweisen Verriegelung oder Freigabe der Bewegung des Kerns, mit einer ersten, in einer längs durch den Schließkanal führenden Mittelebene angeordneten Reihe von parallelen Ausnehmungen zur Aufnahme zumindest eines Teilbereichs der Sperrelemente, wobei die Sperrelemente für aktive Abfragearten in Richtung des Schließkanals vorgespannt sind oder für passive Abfragearten ohne Vorspannung im Kern beweglich gehalten sind und dass parallel zu der in der Mittelebene angeordneten ersten Reihe von Ausnehmungen eine zweite Reihe von Ausnehmungen neben dem Schließkanal angeordnet ist.

Solche Schließzylinder sind in vielfältigen Ausführungsformen aus der Praxis bekannt. Die Sperrelemente können die Bewegung des Kerns selbst unmittelbar sperren oder den Schlüssel abtasten und ein weiteres Sperrelement in eine die Bewegung des Kerns sperrende Stellung bewegen. Beispielsweise können die Sperrelemente als Stiftzuhaltungen mit einem Kernstift und einem Gehäusestift ausgebildet sein oder ausschließlich ein Kernelement aufweisen.

Aus der EP 0 237 172 A2 ist eine aus Schließzylinder und zugehörigem Flachschlüssel bestehende Schließeinrichtung mit den Merkmalen des Oberbegriffs des Anspruchs 1 bekannt. Die modulare Vielfalt ist jedoch begrenzt.

Die EP 2 494 131 B1 offenbart ebenfalls die Merkmale des Oberbegriffs des Anspruchs 1. Sie lässt gegenüber der Erfindung jedoch auch nur eine eingeschränkte modulare Vielfalt zu.

Ein Zylinderschloss mit einem Zylindergehäuse und einem Zylinderkern ist beispielsweise auch aus der EP 0 115 568 A2 bekannt. Bei diesem Zylinderschloss sind mehrere Sperrelemente für aktive Abfragearten und für passive Abfragearten um den Schließkanal herum gruppiert. Die von Federelementen vorgespannten Sperrelemente der aktiven Abfragearten ragen senkrecht in den Schließkanal hinein. Sperrelemente der passiven Abfragearten sind in den Eckbereichen des Schließkanals angeordnet.

Weiterhin ist aus der EP 0 792 984 A1 eine Schließvorrichtung bekannt, bei der seitlich neben dem Schließkanal weitere Ausnehmungen parallel zur Mittelebene des Schließkanals angeordnet sind. Die Ausnehmungen weisen jeweils von Federelementen vorgespannte Kernstifte und Gehäusestifte auf. Sperrelemente für passive Abfragearten sind nicht vorgesehen.

Nachteilig bei den bekannten Schließzylindern ist, dass eine Änderung der Abfragearten einen sehr großen baulichen Aufwand erfordert. Die Kombination von unterschiedlichen Abfragearten bietet jedoch eine hohe Sicherheit, insbesondere in Hinblick auf einen Kopierschutz des zum Schließen des Schließzylinders vorgesehenen Schlüssels.

Der Erfindung liegt das Problem zugrunde, einen Schließzylinder der eingangs genannten Art so weiterzubilden, dass er eine besonders große Variabilität, eine hohe Anzahl an Abfragearten und eine hohe modulare Vielfalt aufweist.

Dieses Problem wird erfindungsgemäß dadurch gelöst, dass ein in den Schließkanal hineinragendes Sperrelement in der Verbindung zweier zur Außenseite des Kerns geführten Ausnehmungen angeordnet ist.

Durch diese Gestaltung weist der Schließzylinder eine hohe Anzahl an Ausnehmungen auf, in denen Sperrelemente für aktive oder passive Abfragearten eingesetzt werden können. Durch die hohe Anzahl an Ausnehmungen weist der Schließzylinder auch eine hohe Anzahl an Schließgeheimnissen auf. Damit bietet der Schließzylinder eine hohe Sicherheit gegen ein unberechtigtes Entriegeln, da von außerhalb nicht sichtbar ist, an welcher Stelle des Schlüssels eine aktive oder passive Abfrageart verlangt wird. Zur Erhöhung der modularen Vielfalt des Schließzylinders trägt es bei, dass ein in den Schließkanal hineinragendes Sperrelement in der Verbindung zweier zur Außenseite des Kerns geführten Ausnehmungen angeordnet ist. Hierdurch lassen sich wahlweise aktive und passive Abfragearten bereitstellen und durch eine geeignete Wahl der Sperrelemente einsetzen.

Eine besonders hohe Anzahl an Abfragearten lässt sich gemäß einer anderen vorteilhaften Weiterbildung der Erfindung bei begrenztem Bauraum in dem Schließzylinder einfach anordnen, wenn die Ausnehmungen der ersten Reihe und der zweiten Reihe dieselben Abstände zueinander aufweisen, wobei die zweite Reihe gegenüber der ersten Reihe um den halben Abstand der Ausnehmungen versetzt ist.

Die von dem Schlüssel ausgelenkten Sperrelemente ermöglichen gemäß einer anderen vorteilhaften Weiterbildung der Erfindung die Ansteuerung eines gemeinsamen Sperrelementes, wenn der Kern eine langgestreckte Ausnehmung für ein leistenartiges Sperrelement hat und wenn die langgestreckte Ausnehmung senkrecht zu der zweiten Reihe von parallelen Ausnehmungen angeordnet ist.

Die in der zweiten Reihe angeordneten Sperrelemente könnten wie die in der ersten Reihe angeordneten Sperrelemente einzeln gegenüber eine Sperrausnehmung im Gehäuse bewegbar sein. Eine besonders großflächige Abstützung des Kerns gegenüber dem Gehäuse lässt sich jedoch gemäß einer anderen vorteilhaften Weiterbildung der Erfindung einfach erreichen, wenn die in der zweiten Reihe der Ausnehmungen angeordneten Sperrelemente seitliche Schlitze aufweisen und wenn die Schlitze die Höhe des leistenartigen Sperrelementes haben.

Zur Vereinfachung der Montage des Schließzylinders trägt es gemäß einer anderen vorteilhaften Weiterbildung der Erfindung bei, wenn die in der zweiten Reihe angeordneten Sperrelemente von Federelementen vorgespannt sind, wenn ein gemeinsamer Haltestab die Federelemente abstützt und wenn der Haltestab in dem Kern befestigt ist. Vorzugsweise ist der Haltestab in dem Kern eingepresst.

Der Schließzylinder ist gemäß einer anderen vorteilhaften Weiterbildung der Erfindung konstruktiv besonders einfach aufgebaut, wenn das leistenartige Sperrelement von einem Federelement in Richtung des Gehäuses vorgespannt ist und wenn das leistenartige Sperrelement und eine Sperrausnehmung im Gehäuse zueinander rampenartig gestaltet sind. Die rampenartige Gestaltung des leistenartigen Sperrelementes und der Sperrausnehmung ermöglichen, dass bei einer Freigabe der Bewegung das leistenartige Sperrelement bei der Drehung des Kerns in den Kern zurückgedrückt wird.

Der Schließzylinder hat gemäß einer anderen vorteilhaften Weiterbildung der Erfindung eine besonders hohe Sicherheit gegen ein unberechtigtes Entriegeln, wenn eines der in den Schließkanal vorgespannten Sperrelemente eine Hinterschneidung hat und bis kurz vor einer Sperrausnehmung im Gehäuse geführt ist und wenn ein quer dazu vorgespanntes Sperrelement mit einem Teilbereich einer Umlenkrampe in die Hinterschneidung eindringt. Vorzugsweise ist die Hinterschneidung durch eine umlaufende Einschnürung des Sperrelementes erzeugt. Das Sperrelement kann hierfür eine Zylinder- oder Kugelform aufweisen.

Zur Erhöhung der Vielzahl der Abfragearten trägt es gemäß einer anderen vorteilhaften Weiterbildung der Erfindung bei, wenn dem in den Schließkanal hineinragenden Sperrelement in jeder der zur Außenseite des Kerns geführten Ausnehmung ein weiteres Sperrelement angeordnet ist. Hierdurch wird die Position des in den Schließkanal hineinragenden Sperrelements von zwei weiteren Sperrelementen gleichzeitig abgetastet.

Zur weiteren Erhöhung der modularen Vielfalt des Schließzylinders trägt es gemäß einer anderen vorteilhaften Weiterbildung der Erfindung bei, wenn eine dritte Reihe von Ausnehmungen neben dem Schließkanal angeordnet ist und wenn die erste Reihe der Ausnehmungen zwischen der zweiten Reihe der Ausnehmungen und der dritten Reihe der Ausnehmungen angeordnet ist. Vorzugsweise steuern in der dritten Reihe der Ausnehmungen angeordnete Sperrelemente ebenfalls ein leistenartiges Sperrelement, so dass der Schließzylinder abgesehen von einzelnen passiven Abfragearten im Wesentlichen symmetrisch aufgebaut ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: einen Längsschnitt entlang einer Mittelebene durch einen Schließzylinder mit einem zum Schließen berechtigten Schlüssel,
- Fig.2: eine Schnittdarstellung durch den Schließzylinder aus Figur 1 entlang der Linie II - II,
- Fig.3: vergrößert eine Schnittdarstellung durch einen Teilbereich des Schließzylinders aus Figur 2 entlang der Linie III - III,
- Fig.4: vergrößert eine Schnittdarstellung durch einen Teilbereich des Schließzylinders aus Figur 2 entlang der Linie IV - IV,
- Fig.5: vergrößert eine Schnittdarstellung durch einen Teilbereich des Schließzylinders aus Figur 2 entlang der Linie V - V,
- Fig.6: die Anordnung von Sperrelementen des Schließzylinders in einer vergrößerten perspektivischen Darstellung.

Figur 1 zeigt einen Schließzylinder 1 mit einem in einem Gehäuse 2 drehbaren Kern 3 und mit einem zum Schließen berechtigten Schlüssel 4 in einer Schnittdarstellung entlang einer Mittelebene. Der Schließzylinder 1 hat einen Schließkanal 5 und eine erste Reihe von Sperrelementen 6, zur wahlweisen Blockierung oder Freigabe der Bewegung des Kerns 3. Die Sperrelemente 6 sind von Federelementen 7 in den Schließkanal 5 und damit in Schließausnehmungen 8 im Schlüssel 4 vorgespannt. Die Schließausnehmungen 8 für die erste Reihe der Sperrelemente 6 sind in einer Schlüsselbrust 9 des Schlüssels 4 angeordnet. Die Sperrelemente 6 sind damit Teil von aktiven Abfragearten des Schließzylinders 1. Zur Aufnahme und Führung der Sperrelemente 6 haben das Gehäuse 2 und der Kern 3 eine Reihe von Ausnehmungen 10.

Figur 2 zeigt eine Schnittdarstellung durch den Schließzylinder 1 aus Figur 1 entlang der Linie II - II. Hierbei ist zu erkennen, dass der Schließzylinder 1 eine zweite Reihe von Sperrelementen 11 und eine dritte Reihe von Sperrelementen 12 hat, welche neben dem Schließkanal 5 und damit neben der Mittelebene des Schließzylinders 1 angeordnet sind. Diese Sperrelemente 11, 12 dringen von der Seite her in den Schließkanal 5 ein und tasten in Breitseiten 13, 14 des Schlüssels 4 angeordnete Schließausnehmungen 15, 16 ab.

Ein Vergleich der Figuren 1 und 2 zeigt, dass die Sperrelemente 6 der ersten Reihe und die Sperrelemente 11, 12 der zweiten und dritten Reihe dieselben Abstände zueinander aufweisen, wobei die zweite Reihe gegenüber der ersten Reihe um den halben Abstand der Sperrelemente 6, 11, 12 versetzt ist.

Figur 3 zeigt in einer Schnittdarstellung durch den Schließzylinder aus Figur 2 entlang der Linie III **-** III, dass in der Schnittebene angeordnete Sperrelemente 11', 12 der zweiten und dritten Reihe weiteren Sperrelementen 17, 18 mit einer Umlenkrampe 19, 20 gegenüberstehen. Die weiteren Sperrelemente 17, 18 mit einer Umlenkrampe 19, 20 sind von Federelementen 21, 22 vorgespannt und in parallel zu der in der Mittelebene angeordneten zweiten und dritten Reihe von Ausnehmungen 23, 241 verschieblich geführt. Die Federelemente 21, 22 stützen sich an einem in dem Kern 3 eingepressten Haltestab 25, 26 ab. Die in den Schließkanal 5 vorgespannten Sperrelemente 11', 12 sind einer Verbindung zweier bis zur Außenseite des Kerns 3 geführten Ausnehmungen 23, 24, 27, 28 angeordnet.

Eine der in den Schließkanal 5 vorgespannten Sperrelemente 11' hat eine Hinterschneidung 29 und ist bis kurz vor einer Sperrausnehmung 30 im Gehäuse 2 geführt. Diese Hinterschneidung 29 wird von dem die Umlenkrampe 19 aufweisenden Sperrelement 11' abgetastet.

Die die Umlenkrampe 19 aufweisenden Sperrelemente 17, 18 weisen seitliche Schlitze 37, 38 für leistenartigen Sperrelemente 31, 32 auf. Die leistenartigen Sperrelemente 31, 32 sind in senkrecht zu den parallel zur Mittelebene angeordneten Ausnehmungen 33, 34 verschieblich geführt und jeweils in eine Sperrausnehmung 35, 33 im Gehäuse 2 vorgespannt. Die leistenartige Sperrelemente 31, 32 und die zugehörigen Sperrausnehmungen 35, 36 sind rampenartig zueinander gestaltet, so dass diese bei der Drehung des Kerns 3 gegenüber dem Gehäuse 2 in den Kern 3 zurückgedrückt werden können, sobald die seitlichen Schlitze 37, 38 der die Umlenkrampe 19, 20 aufweisenden Sperrelemente 17, 18 in der Höhe der leistenartigen Sperrelemente 31, 32 bewegt sind.

Figur 4 zeigt eine Schnittdarstellung durch den Schließzylinder 1 aus Figur 2 entlang der Linie VI - VI, dass in einer zu der Außenseite des Kerns 3 geführten Ausnehmung 28' hinter einem den Schlüssel abtastenden Sperrelement 12' ein weiteres Sperrelement 39 angeordnet ist. Dieses Sperrelement 39 steht einer Sperrausnehmung 40 im Gehäuse 2 gegenüber und ist für eine passive Abfrageart vorgesehen. Wenn der Schlüssel 4 eine entsprechend tiefe Schließausnehmung 16' aufweist, in die das nächste Sperrelement 12' eindringen kann, kann auch das der Sperrausnehmung 40 gegenüberstehende Sperrelement 39 in den Kern 3 abtauchen. Anschließend lässt sich der Kern 3 ohne Behinderung gegenüber dem Gehäuse 2 drehen.

Die Ausführungen der einzelnen Sperrelemente 12, 12', 18, 39 der Figuren 3 und 4 lassen sich in einer nicht dargestellten Ausführungsform kombinieren, so dass das den Schlüssel 4 abtastende Sperrelement 12, 12' gleichzeitig zwei weitere Sperrelemente 18, 39 antreibt.

Figur 5 zeigt in einer Schnittdarstellung durch den Schließzylinder 1 aus Figur 2 entlang der Linie V - V, dass in dem Kern 3 ein weiteres Sperrelement 41 in einer Ausnehmung 42 verschieblich angeordnet ist. Dieses weitere Sperrelement 41 tastet ohne Vorspannung einen Steg 43 des Schlüssels 4 ab und ist damit Teil einer passiven Abfrageart. Weiterhin zeigt Figur 5 Federelemente 44 zur Vorspannung der leistenartigen Sperrelemente 29, 30 in Richtung der Sperrausnehmungen 33, 34 im Gehäuse 2.

Figur 6 zeigt zur Verdeutlichung die Sperrelemente und die Federelemente des Schließzylinders aus den Figuren 1 bis 5 in einer perspektivischen Darstellung. Zur Vereinfachung der Zeichnung sind nur die im Kern 3 geführten Sperrelemente 6, 11, 12, 17, 18, 31, 32, 39, 41 dargestellt. Die Haltestäbe 25, 26 für die seitlich neben der Mittelebene angeordneten Sperrelemente 17, 18 sind über die gesamte jeweilige Reihe der Sperrelemente 17, 18 geführt.

## Patentansprüche

1. Schließzylinder (1) für einen Schlüssel (4) mit einem in einem Gehäuse (2) bewegbaren Kern (3), mit einem im Kern (3) angeordneten Schließkanal (5) zur Aufnahme eines Schaftes eines Schlüssels (4), mit von Schließausnehmungen (8, 15, 16, 16') des Schlüssels (4) bewegbaren Sperrelementen (6, 11, 12, 17, 18, 31, 32, 39, 41 ) zur wahlweisen Verriegelung oder Freigabe der Bewegung des Kerns (3), mit einer ersten, in einer längs durch den Schließkanal führenden Mittelebene angeordneten Reihe von parallelen Ausnehmungen (10) zur Aufnahme zumindest eines Teilbereichs der Sperrelemente (6), wobei die Sperrelemente (6) für aktive Abfragearten in Richtung des Schließkanals (5) vorgespannt sind oder für passive Abfragearten ohne Vorspannung im Kern (3) beweglich gehalten sind und dass parallel zu der in der Mittelebene angeordneten ersten Reihe von Ausnehmungen (10) eine zweite Reihe von Ausnehmungen (23) neben dem Schließkanal (5) angeordnet ist, **dadurch gekennzeichnet, dass** ein in den Schließkanal (5) hineinragendes Sperrelement (11, 11', 12) in der Verbindung zweier zur Außenseite des Kerns (3) geführten Ausnehmungen (23, 24, 27, 28) angeordnet ist.

2. Schließzylinder nach Anspruch 1, **dadurch gekennzeichnet, dass** die Ausnehmungen (10, 23) der ersten Reihe und der zweiten Reihe dieselben Abstände zueinander aufweisen, wobei die zweite Reihe gegenüber der ersten Reihe um den halben Abstand der Ausnehmungen (10, 23) versetzt ist.

3. Schließzylinder nach Anspruch 1 oder 2, **dadurch gekennzeichnet, dass** der Kern (3) eine langgestreckte Ausnehmung (33, 34) für ein leistenartiges Sperrelement (31, 32) hat und dass die langgestreckte Ausnehmung (33, 34) senkrecht zu der zweiten Reihe von parallelen Ausnehmungen (23) angeordnet ist.

4. Schließzylinder nach zumindest einem der Ansprüche 1 bis 3, **dadurch gekennzeichnet, dass** die in der zweiten Reihe der Ausnehmungen (23) angeordneten Sperrelemente (17) seitliche Schlitze (37) aufweisen und dass die Schlitze (37) die Höhe des leistenartigen Sperrelementes (31) haben.

5. Schließzylinder nach zumindest einem der Ansprüche 1 bis 4, **dadurch gekennzeichnet, dass** die in der zweiten Reihe angeordneten Sperrelemente (17) von Federelementen (21) vorgespannt sind, dass ein gemeinsamer Haltestab (25) die Federelemente (21) abstützt und dass der Haltestab (25) in dem Kern (3) befestigt ist.

6. Schließzylinder nach zumindest einem der Ansprüche 3 bis 5, **dadurch gekennzeichnet, dass** das leistenartige Sperrelement (31) von einem Federelement (44) in Richtung des Gehäuses (2) vorgespannt ist und dass das leistenartige Sperrelement (31) und eine Sperrausnehmung (35) im Gehäuse (2) zueinander rampenartig gestaltet sind.

7. Schließzylinder nach zumindest einem der Ansprüche 1 bis 6, **dadurch gekennzeichnet, dass** eines der in den Schließkanal (5) vorgespannten Sperrelemente (11') eine Hinterschneidung (29) hat und bis kurz vor einer Sperrausnehmung (30) im Gehäuse (2) geführt ist und dass ein quer dazu vorgespanntes Sperrelement (17) mit einem Teilbereich einer Umlenkrampe (19) in die Hinterschneidung (29) eindringt.

8. Schließzylinder nach zumindest einem der Ansprüche 1 bis 7, **dadurch gekennzeichnet, dass** dem in den Schließkanal (5) hineinragenden Sperrelement (12, 12') in jeder der zur Außenseite des Kerns (3) geführten Ausnehmung (24, 28, 28') ein weiteres Sperrelement (18, 39) angeordnet ist.

9. Schließzylinder nach zumindest einem der Ansprüche 1 bis 8, **dadurch gekennzeichnet, dass** eine dritte Reihe von Ausnehmungen (24) neben dem Schließkanal (5) angeordnet ist und dass die erste Reihe der Ausnehmungen (10) zwischen der zweiten Reihe der Ausnehmungen (23) und der dritten Reihe der Ausnehmungen (24) angeordnet ist.

## Claims

1. Locking cylinder (1) for a key (4), the locking cylinder comprising a core (3) which can be moved in a housing (2), comprising a locking channel (5) arranged in the core (3) for receiving a shank of a key (4), comprising blocking elements (6, 11, 12, 17, 18, 31, 32, 39, 41) which can be moved by locking recesses (8, 15, 16, 16') of the key (4) for selectively locking or releasing the movement of the core (3), comprising a first row of parallel recesses (10) arranged in a central plane leading longitudinally through the locking channel for receiving at least a portion of the blocking elements (6), the blocking elements (6) being preloaded in the direction of the locking channel (5) for active interrogation types or being held movably in the core (3) without preloading for passive interrogation types, and a second row of recesses (23) being arranged next to the locking channel (5) in parallel with the first row of recesses (10) arranged in the central plane**,characterized in that** a blocking element (11, 11', 12) projecting into the locking channel (5) is arranged in the connection between two recesses (23, 24, 27, 28) leading to the outside of the core (3).

2. Locking cylinder according to claim 1, **characterized in that** the recesses (10, 23) of the first row and the second row have the same distances from one another, the second row being offset from the first row by half the distance between the recesses (10, 23).

3. Locking cylinder according to claim 1 or 2, **characterized in that** the core (3) has an elongate recess (33, 34) for a strip-like blocking element (31, 32) **and in that** the elongate recess (33, 34) is arranged perpendicularly to the second row of parallel recesses (23).

4. Locking cylinder according to at least one of claims 1 to 3,
**characterized in that** the blocking elements (17) arranged in the second row of the recesses (23) have lateral slots (37) **and in that** the slots (37) have the height of the strip-like blocking element (31).

5. Locking cylinder according to at least one of claims 1 to 4,
**characterized in that** the blocking elements (17) arranged in the second row are preloaded by spring elements (21), **in that** a common holding rod (25) supports the spring elements (21) **and in that** the holding rod (25) is fastened in the core (3).

6. Locking cylinder according to at least one of claims 3 to 5,
**characterized in that** the strip-like blocking element (31) is preloaded by a spring element (44) in the direction of the housing (2) **and in that** the strip-like blocking element (31) and a blocking recess (35) in the housing (2) are designed in a ramp-like manner relative to one another.

7. Locking cylinder according to at least one of claims 1 to 6,
**characterized in that** one of the blocking elements (11') preloaded in the locking channel (5) has an undercut (29) and is guided in the housing (2) up to just before a blocking recess (30), **and in that** a blocking element (17) preloaded transversely thereto penetrates into the undercut (29) with a portion of a deflection ramp (19).

8. Locking cylinder according to at least one of claims 1 to 7,
**characterized in that** a further blocking element (18, 39) is arranged in each of the recesses (24, 28, 28') leading to the outside of the core (3) the blocking element (12, 12') projecting into the locking channel (5).

9. Locking cylinder according to at least one of claims 1 to 8,
**characterized in that** a third row of recesses (24) is arranged next to the locking channel (5) **and in that** the first row of recesses (10) is arranged between the second row of recesses (23) and the third row of recesses (24).

## Revendications

1. Cylindre de fermeture (1) pour une clé (4) comportant un noyau (3) mobile dans un boîtier (2), comportant un canal de fermeture (5) disposé dans le noyau (3) pour la réception d'une tige d'une clé (4), comportant des éléments de blocage (6, 11, 12, 17, 18, 31, 32, 39, 41) pouvant être déplacés par des évidements de fermeture (8, 15, 16, 16') de la clé (4) pour verrouiller ou libérer au choix le mouvement du noyau (3), comportant une première série d'évidements (10) parallèles disposés dans un plan médian traversant longitudinalement le canal de fermeture, les évidements parallèles étant destinés à recevoir au moins une zone partielle des éléments de blocage (6), dans lequel les éléments de blocage (6) sont précontraints en direction du canal de fermeture (5) pour des types d'interrogation actifs ou sont maintenus mobiles dans le noyau (3) sans précontrainte pour des types d'interrogation passifs, et une deuxième série d'évidements (23) est disposée à côté du canal de fermeture (5), parallèlement à la première série d'évidements (10) disposée dans le plan médian, **caractérisé en ce qu'**un élément de blocage (11, 11', 12) faisant saillie dans le canal de fermeture (5) est disposé dans la liaison entre deux évidements (23, 24, 27, 28) guidés vers le côté extérieur du noyau (3).

2. Cylindre de fermeture selon la revendication 1, **caractérisé en ce que** les évidements (10, 23) de la première série et de la deuxième série présentent les mêmes distances entre eux, dans lequel la deuxième série est décalée par rapport à la première série de la moitié de la distance entre les évidements (10, 23).

3. Cylindre de fermeture selon la revendication 1 ou 2,
**caractérisé en ce que** le noyau (3) possède un évidement allongé (33, 34) pour un élément de blocage (31, 32) en forme de baguette, **et en ce que** l'évidement allongé (33, 34) est disposé perpendiculairement à la deuxième série d'évidements (23) parallèles.

4. Cylindre de fermeture selon au moins l'une des revendications 1 à 3,
**caractérisé en ce que** les éléments de blocage (17) disposés dans la deuxième série d'évidements (23) présentent des fentes (37) latérales, **et en ce que** les fentes (37) ont la hauteur de l'élément de blocage (31) en forme de baguette.

5. Cylindre de fermeture selon au moins l'une des revendications 1 à 4,
**caractérisé en ce que** les éléments de blocage (17) disposés dans la deuxième série sont précontraints par des éléments élastiques (21), **en ce qu'**une tige de retenue (25) commune soutient les éléments élastiques (21) **et en ce que** la tige de retenue (25) est fixée dans le noyau (3).

6. Cylindre de fermeture selon au moins l'une des revendications 3 à 5,
**caractérisé en ce que** l'élément de blocage (31) en forme de baguette est précontraint par un élément élastique (44) en direction du boîtier (2), **et en ce que** l'élément de blocage (31) en forme de baguette et un évidement de blocage (35) dans le boîtier (2) sont configurés en forme de rampe l'un par rapport à l'autre.

7. Cylindre de fermeture selon au moins l'une des revendications 1 à 6,
**caractérisé en ce que** l'un des éléments de blocage (11') précontraints dans le canal de fermeture (5) possède une contre-dépouille (29) et est guidé jusqu'à peu avant un évidement de blocage (30) dans le boîtier (2), et **en ce qu'**un élément de blocage (17) précontraint transversalement à celui-ci pénètre dans la contre-dépouille (29) par une zone partielle d'une rampe de déviation (19).

8. Cylindre de fermeture selon au moins l'une des revendications 1 à 7,
**caractérisé en ce qu'**un autre élément de blocage (18, 39) est disposé dans chacun des évidements (24, 28, 28') guidés vers le côté extérieur du noyau (3) par rapport à l'élément de blocage (12, 12') qui fait saillie dans le canal de fermeture (5).

9. Cylindre de fermeture selon au moins l'une des revendications 1 à 8,
**caractérisé en ce qu'**une troisième série d'évidements (24) est disposée à côté du canal de fermeture (5) **et en ce que** la première série d'évidements (10) est disposée entre la deuxième série d'évidements (23) et la troisième série d'évidements (24).
